# EUROPÄISCHE PATENTANMELDUNG

(11) **EP 4 602 975 A1**
(43) Veröffentlichungstag der Anmeldung: **20.08.2025**
(21) Anmeldenummer: 25157910.8
(22) Anmeldetag: 14.02.2025
(51) Int. Cl.: A45B 11/00, A63B 55/00

(54) **SCHIRMHALTER FÜR EINEN GOLFBAG**

(30) Priorität: 15.02.2024 DE 102024104234; 08.01.2025 DE 202025100060 U
(71) Anmelder: Käser, Stephan, 74369 Löchgau (DE)
(72) Erfinder: Käser, Stephan, 74369 Löchgau (DE)
(74) Vertreter: BRP Renaud & Partner mbB Rechtsanwälte Patentanwälte Steuerberater

(57) **Zusammenfassung**

Die vorliegende Erfindung betrifft einen Schirmhalter (1) zum Anbringen eines Schirms an einen Golfbag (100).

Der Schirmhalter (1) weist zwei relativ zueinander verstellbare Klemmflächenanordnungen (3, 5) auf, mittels welchen sich der Schirmhalter (1) an einen Seitenrahmen (104) des Golfbags (100) klemmen lässt. Zudem weist der Schirmhalter (1) einen Halterabschnitt (7) zum Anbringen eines Schirms auf.

Die Erfindung betrifft zudem ein System (1000) mit einem solchen Schirmhalter (1) und einem Golfbag (100).

Zudem betrifft die Erfindung die Verwendung eines solchen Schirmhalters (1) zum Anbringen eines Schirms an einem Golfbag (100).

## Beschreibung

Die vorliegende Erfindung betrifft einen Schirmhalter für einen Golfbag. Die Erfindung betrifft zudem ein einen solchen Schirmhalter und einen Golfbag umfassendes System. Zudem betrifft die Erfindung die Verwendung eines solchen Schirmhalters an einem Golfbag.

Ein Golfbag oder eine Golftasche dient der Aufnahme und Transport von Golfschlägern. Ein solche Golfbag kann von einem Nutzer, beispielsweise in der Art eines Rucksacks, getragen werden. Zur Aufnahme von Golfschlägern weist ein solcher Golfbag an einem oberen Ende Öffnungen auf, durch welche hindurch Golfschläger eingeschoben und wieder entnommen werden können. Diese Öffnungen nachfolgend auch als Schlägereinführöffnung bezeichnet.

Bei entsprechenden Witterungs- und Wetterverhältnissen verwenden viele Golfer einen Schirm, um beispielsweise Schutz vor der Sonne und/oder vor Regen zu finden. Wird der Golfbag in der Art eines Rucksacks getragen, trägt der Golfer den Schirm in der Hand. Wird der Schirm temporär nicht benötigt, beispielsweise beim Abschlagen, stellt der Golfer den Schirm in der Regel entweder zum Golfbag beabstandet auf den Boden oder schiebt den Schirm in eine solche Schlägereinführöffnung. Bei der ersten Variante droht die Verschmutzung des Schirms sowie, bei entsprechenden Windverhältnissen, ein Wegblassen des Schirms. Führt der Golfer den Schirm in eine solche Schlägereinführöffnungen ein, stellt der Schirm ein Hindernis beim Entnehmen von Golfschlägern aus dem Golfbag und dem anschließenden Einführen in die Schlägereinführöffnungen dar.

Die vorliegende Erfindung beschäftigt sich mit der Aufgabe, die vorstehend beschriebenen Nachteile zu beseitigen oder zumindest alternative Ausführungsformen anzugeben.

Diese Aufgabe wird erfindungsgemäß durch die Gegenstände der unabhängigen Ansprüche gelöst. Vorteilhaft Ausführungsformen sind Gegenstand der abhängigen Ansprüche.

Die vorliegende Erfindung beruht demnach auf dem Grundgedanken, einen Schirmhalter für einen Golfbag bereitzustellen, welcher sich lösbar an einen Seitenrahmen des Golfbags einklemmen lässt, und welcher zudem eine Struktur aufweist, an der sich entweder direkt oder indirekt ein Schirm anbringen lässt. Dies ermöglicht zum einen eine bequeme und stabile Anbringung des Schirms an einen Golfbag, sodass es zu einem erheblichen Komfortgewinn für den Nutzer kommt. Zum einen erlaubt es das Einklemmen, den Schirmhalter lediglich bei Bedarf an den Golfbag und/oder an unterschiedlichen Golfbags anzubringen. Das heißt, dass neben einem erhöhten Komfort ein flexibler Einsatz ermöglicht wird.

Dem Erfindungsgedanken entsprechend weist der Schirmhalter einen Abschnitt zum Einklemmen des Schirmhalters an den Golfbag auf. Dieser Abschnitt wird nachfolgend auch als Klemmabschnitt bezeichnet. Dabei wird der Klemmabschnitt an einen Seitenrahmen des Golfbags lösbar geklemmt, wobei der Seitenrahmen Schlägereinführöffnungen des Golfbags umgibt. Der Klemmabschnitt weist zumindest zwei gegenüberliegende Flächen auf, mittels welchen der Schirmhalter an den Seitenrahmen eingeklemmt wird. Diese Flächen werden nachfolgend auch als Klemmflächen bezeichnet. Der Klemmabschnitt weist also eine erste Anordnung mit zumindest einer ersten Klemmfläche und eine zweite Anordnung mit zumindest einer zweiten Klemmfläche auf, wobei die jeweilige Anordnung nachfolgend auch als Klemmflächenanordnung bezeichnet wird. Die erste Klemmflächenanordnung ist der zweiten Klemmflächenanordnung in einer Richtung gegenüberliegend angeordnet, welche nachfolgend auch als Klemmrichtung bezeichnet wird. Dabei sind die Klemmflächenanordnungen in Klemmrichtung relativ zueinander verstellbar und somit in unterschiedliche Stellungen bewegbar. Somit ist der Schirmhalter zwischen einer Montagestellung und einer Fixierstellung verstellbar, wobei die Klemmflächenanordnungen in der Fixierstellung näher zueinander angeordnet sind als in der Montagestellung. In der Montagestellung können die Klemmflächen an den Seitenrahmen eingeschoben und wieder vom Seitenrahmen entfernte werden. In der Fixierstellung sind die Klemmflächen an den Seitenrahmen geklemmt und fixieren somit den Schirmhalter am Golfbag. Der Schirmhalter weist zudem einen Abschnitt zwecks Aufnahme eines Schirms auf, welcher nachfolgend auch als Halterabschnitt bezeichnet wird. Dabei steht der Halterabschnitt vom Klemmabschnitt ab.

Die Schirmhalter, insbesondere die Klemmflächenanordnungen, sind zweckmäßigerweise in der Fixerstellung feststellbar, sodass der Schirmhalter in der Fixierstellung verbleibt und sich nicht unerwünscht aus der Fixierstellung löst. Vorzugsweise ist der Schirmhalter, sind insbesondere die Klemmflächenanordnungen, in der jeweiligen Stellung feststellbar.

Wie erläutert, dient der Halterabschnitt der Aufnahme eines Schirms. Zu diesem Zweck kann der Halterabschnitt eine eigene Aufnahme aufweisen, in welcher ein Schirm lösbar aufgenommen werden kann.

Ebenso kann der Halterabschnitt zu diesem Zweck eine Schnittstelle zum Anbringen eines eine Aufnahme zum Aufnehmen eines Schirms aufweisenden Trägers aufweisen. Der Träger wird nachfolgend auch als Schirmträger bezeichnet. In dem Fall dient der Halterabschnitt also als ein Adapter zum Anbringen des Schirmträgers. Somit lassen sich mittels der Schnittstelle je nach Bedarf unterschiedliche Schirmträger an den Schirmhalter anbringen, sofern diese Schirmhalter eine mit der Schnittstelle kompatible Gegen-Schnittstelle aufweisen. Dies erlaubt es insbesondere, unterschiedliche Schirme mittels des Schirmhalters am Golfbag anzubringen. Ebenso ist es somit möglich, für unterschiedlich geformte Golfbags, insbesondere für unterschiedlich geformte Seitenrahmen, jeweils angepasste Schirmträger zu verwenden. Das heißt, dass auf diese Weise insgesamt mit demselben Schirmhalter eine erhöhte Flexibilität des Einsatzes erreicht wird.

Die Schlägereinführöffnungen des Golfbags dienen dem Einführen von Golfschlägers in den Golfbag sowie dem Entnehmen der Golfschläger aus dem Golfbag. Die Schlägereinführöffnungen sind dabei zweckmäßigerweise an einer oberen Seite des Golfbags angeordnet.

Der Seitenrahmen umgibt, wie erläutert, die Schlägeröffnungen zumindest teilweise. Dabei kann der Seitenrahmen zumindest eine der Schlägereinführöffnungen begrenzen bzw. ausbilden. Der Seitenrahmen ist zweckmäßig mechanisch stabil und/oder starr. Beispielsweise kann der Seitenrahmen als Werkstoff Kunststoff und/oder Metall mit entsprechender Wandstärke aufweisen.

Der Golfbag weist vorzugsweise zumindest einen Tragegurt auf, mitteln welchem sich der Golfbag in der Art eines Rücksacks tragen lässt.

Bei bevorzugten Ausführungsformen ist zumindest eine der Klemmflächen, insbesondere die jeweilige Klemmfläche, auf der in der Fixierstellung dem Seitenrahmen zugewandten Seite geriffelt ausgebildet. Somit weist zumindest eine der Klemmflächen auf der in der Fixierstellung am Seitenrahmen eingeklemmten Seite Rillen bzw. Riffen auf. Dies führt zu einer erhöhten Haftreibung zwischen der jeweiligen Klemmfläche und dem Seitenrahmen. Das Resultat ist eine stabilere Halterung des Schirmhalters am Golfbag.

Bei bevorzugten Ausführungsformen erstreckt sich zumindest eine der Klemmflächenanordnungen quer zur Klemmrichtung über eine ausreichend große Fläche, sodass eine hohe Klemmkraft zu einer stabilen Fixierung des Schirmhalters am Golfbag führt. Dies wird insbesondere dadurch erreicht, dass sich zumindest eine der Klemmflächenanordnungen quer zur Klemmrichtung über zumindest 50 % der Erstreckung des Klemmabschnitts erstreckt. Das heißt, dass die quer zur Klemmrichtung verlaufende Summe der ersten Klemmflächen und/oder die quer zur Klemmrichtung verlaufende Summe der zweiten Klemmflächen zumindest 50 % der Erstreckung des Klemmabschnitts beträgt. Vorteilhaft erstreckt sich zumindest eine der Klemmflächenanordnungen quer zur Klemmrichtung über zumindest 60 %, vorzugsweise über zumindest 80 %, insbesondere über zumindest 90 %, der Erstreckung des Klemmabschnitts. Somit wird eine möglichst große Fläche des Klemmabschnitts zur Ausübung der Klemmkraft verwendet. Das Ergebnis ist eine kompakte und gewichtsreduzierte Ausbildung des Schirmhalters bei zugleich ausreichend großer Klemmkraft.

Alternativ oder zusätzlich kann sich zumindest eine der Klemmflächenanordnungen quer zur Klemmrichtung über zumindest 2 cm erstrecken, vorteilhaft über zumindest 3 cm. Vorteilhaft erstreckt sind zumindest eine der Klemmflächenanordnungen quer zur Klemmrichtung zwischen 2 cm und 6 cm, insbesondere zwischen 3 cm und 5 cm.

Bevorzugt ist es dabei, wenn sich zumindest eine der Klemmflächenanordnungen entlang einer Längserstreckung des zugehörigen Abschnitts des Seitenrahmens über zumindest 50 % der Erstreckung des Klemmabschnitts erstreckt. Vorteilhaft erstreckt sich zumindest eine der Klemmflächenanordnungen entlang der Längserstreckung über zumindest 60 %, vorzugsweise über zumindest 80 %, insbesondere über zumindest 90 %, der Erstreckung des Klemmabschnitts. Alternativ oder zusätzlich ist es bevorzugt, wenn sich zumindest eine der Klemmflächenanordnungen entlang der Längserstreckung des zugehörigen Abschnitts des Seitenrahmens über zumindest 2 cm, vorteilhaft über zumindest 3 cm, erstreckt. Vorteilhaft erstreckt sind zumindest eine der Klemmflächenanordnungen entlang der Längserstreckung des zugehörigen Abschnitts zwischen 2 cm und 6 cm, insbesondere zwischen 3 cm und 5 cm.

Prinzipiell kann der Klemmabschnitt im Wesentlichen aus den Klemmflächen bestehen.

Der Klemmabschnitt weist vorteilhaft zwei in Klemmrichtung gegenüberliegende Schenkel, also einen ersten Schenkel und einen dem ersten Schenkel in Klemmrichtung gegenüberliegenden zweiten Schenkel auf, wobei zumindest einer der Schenkeln eine zugehörige der Klemmflächenanordnungen aufweisen kann.

Bevorzugt weist der erste Schenkel die erste Klemmflächenanordnung auf. Die zweite Klemmflächenanordnung ist auf der der ersten Klemmflächenanordnung zugewandten Seite des zweiten Schenkels angeordnet und in Klemmrichtung relativ zum zweiten Schenkel verstellbar, sodass der Schirmhalter mittels Verstellung der zweiten Klemmflächenanordnung zwischen der Montagestellung und der Fixierstellung verstellt ist. Somit kommt es zu einer einfachen Ausbildung des Schirmhalters bei zugleich vereinfachter Montage und Fixierung am Golfbag.

Als vorteilhaft gelten dabei Ausführungsformen, bei welchen die zweite Klemmflächenanordnung mittels zumindest eines Körpers in Klemmrichtung verstellt ist, wobei der Körper nachfolgend auch als Verstellkörper bezeichnet wird. Das heißt, dass die zweite Klemmflächenanordnung mittels zumindest eines solchen Verstellkörpers in Klemmrichtung verstellt wird. Dabei ist der zumindest eine Verstellkörper durch zumindest eine Öffnung des zweiten Schenkels geführt, welche nachfolgend auch als Schenkelöffnung bezeichnet wird. Somit lässt sich die zweite Klemmflächenanordnung von der von der ersten Klemmflächenanordnung abgewandten Seite des zweiten Arms, das heißt also von außen, in Klemmrichtung verstellen. Das heißt, dass sich der Schirmhalter von außen zwischen der Montagestellung und der Fixierstellung verstellen lässt. Dies erlaubt eine besonders vereinfachte Handhabung des Schirmhalters. Zudem lässt sich auf diese Weise eine höhere Klemmkraft zwischen den Klemmflächen und dem Seitenrahmen auf einfache Weise und/oder mit vereinfachter Handhabung erzeugen. Dies führt zu einer stabileren Fixierung des Schirmhalters am Golfbag bei zugleich vereinfachter Handhabung.

Zumindest einer der wenigstens einen Verstellkörper kann am Golfbag außerhalb des Golfbags angeordnet, also nicht durch den Golfbag geführt, sein

Denkbar ist es, dass zumindest einer der wenigstens einen Verstellkörper am Golfbag durch eine Öffnung des Golfbags geführt ist. Die Öffnung kann dabei insbesondere im Seitenrahmen ausgebildet sein.

Bevorzugt sind Varianten, bei welchen zumindest einer der wenigstens einen Verstellkörper auf der von der zweiten Klemmflächenanordnung abgewandten Seite des zweiten Schenkels einen Griff zum manuellen Verstellen der zweiten Klemmflächenanordnung in Klemmrichtung, insbesondere zum Drehen des Verstellkörpers zwecks Verstellung in Klemmrichtung, aufweist. Mittels des Griffs, der nachfolgend auch als Verstellgriff bezeichnet wird, lässt sich somit sowohl eine vereinfachte Verstellung in Klemmrichtung als auch, insbesondere aufgrund der erzeugten Hebelwirkung, eine erhöhte Klemmkraft erzeugen. Das Resultat ist eine vereinfachte Handhabung des Schirmhalters bei zugleich stabileren Fixierung am Golfbag.

Der jeweilige Verstellkörper kann prinzipiell auf beliebige Weise in Klemmrichtung verstellt sein.

Bei vorteilhaften Varianten weist zumindest einer der wenigstens einen Verstellkörper, insbesondere der jeweilige Verstellkörper, ein Gewinde auf, das mit einem Gegengewinde des zweiten Schenkels, insbesondere der zugehörigen Schenkelöffnung, in Eingriff steht. In der Folge ist die zweite Klemmflächenanordnung mittels Drehung des zumindest einen Verstellkörpers zwischen der Montagestellung und der Fixierstellung verstellt. Somit kommt es zu einer weiteren Verbesserung der Handhabung des Schirmhalters bei zugleich erhöhter möglicher Erzeugung der Klemmkraft.

Dabei kann der jeweilige Verstellkörper ein Außengewinde und der Schenkel, insbesondere die Schenkelöffnung, ein zugehöriges Innengewinde aufweisen.

Der Halterabschnitt weist bei vorteilhaften Varianten einen vom Klemmabschnitt abstehenden Fuß zum lösbaren Anbringen eines solchen Schirmträgers mit einer Aufnahme zum Aufnahmen eines Schirms auf. Der Fuß dient somit, wie vorstehend erläutert, als ein Adapter und weist zweckmäßig die Schnittstelle auf. Dabei ist der Fuß vorzugsweise am Klemmabschnitt fest. Insbesondere kann der Fuß integral am Klemmabschnitt ausgebildet/ausgeformt bzw. unlösbar am Klemmabschnitt angebracht sein.

Bevorzugt sind Ausführungsformen, bei welchen der Halterabschnitt und/oder der Fuß derart ausgestaltet sind, dass der aufgenommene Schirm relativ zum Klemmabschnitt um eine Achse kippbar ist, wobei die Achse nachfolgend auch als Kippachse bezeichnet wird. Somit lassen sich beispielsweise im Gebrauch des Golfbags auftretende Kippstellungen, welche beispielsweise beim Abstellen des Golfbags vorkommen können, ausgleichen.

Vorteilhaft sind hierbei Varianten, bei welchen die Kippachse entlang der Klemmrichtung, insbesondere parallel zur Klemmrichtung verläuft.

Der Schirmhalter kann am Klemmabschnitt einen Durchgang zur Durchführung eines Körpers aufweisen, wobei der Körper den Schirmhalter zusätzlich lösbar am Golfbag befestigt. Der Durchgang wird nachfolgend auch als Halterdurchgang und der Körper als Befestigungskörper bezeichnet. Der Halterdurchgang ist zweckmäßigerweise zu den Klemmflächenanordnungen beabstandet und verläuft entlang der Klemmrichtung.

Zur zusätzlichen Befestigung mittels des Halterdurchgangs weist der Golfbag zweckmäßigerweise einen dem Halterdurchgang zugehörigen Durchgang zur Durchführung des Befestigungskörpers auf, der nachfolgend auch als Taschendurchgang bezeichnet wird. Das heißt, dass der Befestigungskörper zu zusätzlichen Befestigung des Schirmhalters am Golfbag, beispielsweise in der Art eines Stifts oder einer Schraube, durch den Halterdurchgang und den Taschendurchgang geführt ist. Dabei ist der Befestigungskörper vorzugsweise lösbar gesichert, sodass der Befestigungskörper in den Durchgängen verbleibt und durch Lösung der Sicherung wieder aus den Durchgängen entfernt werden kann. Bevorzugt erstreckt sich der Befestigungskörper dabei in Klemmrichtung und/oder ist in Klemmrichtung durch den Halterdurchgang und den Taschendurchgang geführt. Insbesondere werden auf diese Weise Neigbewegungen des Schirmhalters relativ zum Golfbag um entlang oder parallel zur Klemmrichtung verlaufenden Neigachsen vermieden oder zumindest reduziert. Dies führt zu einer erhöhten Stabilität der Fixierung des Schirmhalters am Golfbag.

Vorzugsweise ist der Taschendurchgang im Bereich des Seitenrahmens angeordnet, insbesondere im Seitenrahmen ausgebildet.

Die Aufnahme des Schirmträgers weist zweckmäßigerweise eine Öffnung auf, durch welche hindurch ein Schirm, vorzugsweise mittels eines Griffs des Schirms, in die Aufnahme einführbar ist. Die Öffnung wird nachfolgend auch als Aufnahmeöffnung bezeichnet.

Die Aufnahmeöffnung ist vorzugsweise vom Halteabschnitt, insbesondere vom Fuß, entfernt. Vorzugsweise ist die Aufnahmeöffnung dem Halteabschnitt, insbesondere dem Fuß, gegenüberliegend angeordnet.

Bevorzugt sind Ausführungsformen, bei welchen der Schirmträger eine Feder aufweist, welche seitlich in die Aufnahme dringt und in die Aufnahme hin federnd wirkt, sodass die Feder einen in der Aufnahme eingeführten Schirm in der Aufnahme hält. Somit kommt es zu einem vereinfachten Halten des Schirms im Schirmträger und somit zu einem verbesserten Komfort.

Vorzugsweise ist die Feder zur Aufnahmeöffnung versetzt angeordnet. Somit wirkt die Feder nicht unmittelbar nach dem Einführen des Schirms in die Aufnahme, sondern nach einer vorgegebenen Strecke. Vorzugsweise ist die Feder auf der von der Aufnahmeöffnung abgewandten Seite der Aufnahme angeordnet.

Vorzugsweise dringt die Feder mit zunehmendem Abstand zur Aufnahmeöffnung weiter in die Aufnahme. Beim Einschieben des Schirms in die Aufnahme wird also die Feder vorgespannt und kann somit nach Einführung des Schirms diesen in der Aufnahme halten.

Als vorteilhaft gelten Varianten, bei welchen die Feder hin zur Aufnahme konkav geformt ist.

Bevorzugt sind Varianten, bei welchen der Schirmträger samt Feder einteilig ausgebildet ist. Beispielsweise kann der Schirmträger samt Feder als ein Spritzgussbauteil hergestellt sein.

Es versteht sich, dass neben dem Schirmhalter auch ein System mit dem Schirmhalter und einem solchen Golfbag zum Umfang dieser Erfindung gehört.

Es versteht sich zudem, dass die Verwendung eines solchen Schirmhalters zum lösbaren Anbringen eines Schirms einem Golfbag ebenfalls zum Umfang dieser Erfindung gehört.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine isometrische Ansicht Schirmhalters an einem Golfbag,
- Fig. 2: eine Draufsicht auf einen Seitenrahmen des Golfbags bei einem anderen Ausführungsbeispiel mit dem Schirmhalter,
- Fig. 3: eine seitliche Ansicht des Schirmhalters,
- Fig. 4: eine Frontalansicht des Schirmhalters bei einem anderen Ausführungsbeispiel,
- Fig. 5: eine isometrische Ansicht des Schirmhalters bei einem weiteren Ausführungsbeispiel mit einem Schirmträger,
- Fig. 6: eine isometrische Ansicht des Schirmhalters bei einem anderen Ausführungsbeispiel mit dem Schirmträger,
- Fig. 7: eine Frontalansicht des Schirmhalters bei einem weiteren Ausführungsbeispiel,
- Fig. 8: eine isometrische Ansicht des Schirmhalters bei einem anderen Ausführungsbeispiel,
- Fig. 9: eine Schnittansicht durch den Schirmträger des Schirmhalters aus Figur 8.

Ein Schirmhalter 1, wie er beispielhaft in den Figuren 3 bis 9 gezeigt ist, kommt zum Anbringen eines Schirms (nicht gezeigt) an einer in den Figuren 1 und 2 gezeigten Golftasche 100, auch unter der Bezeichnung Golfbag 100 geläufig, zum Einsatz. Der Golfbag 100 kann dabei von einem Nutzer (nicht gezeigt), das heißt beispielsweise von einem Golfer, in der Art eines Rucksacks getragen werden. Der Golfbag 100 weist zu diesem Zweck, wie Figur 1 entnommen werden kann, zumindest einen Tragegurt 101 auf. Der Golfbag 100 dient dabei der transportablen Aufnahme von Golfschlägern 102. Zu diesem Zweck weist der Golfbag 100 an einer Oberseite Öffnungen 103 zum Einführen und Entnehmen der Golfschläger 102 auf, wie auch in Figur 2 gezeigt ist. Die Öffnungen 103 werden nachfolgend auch als Schlägereinführöffnungen 103 bezeichnet. Ein nachfolgend auch als Seitenrahmen 104 bezeichneter Rahmen 104 des Golfbag 100 umgibt Schlägereinführöffnungen 103. Wie insbesondere Figur 2 zu entnehmen ist, begrenzt der Seitenrahmen 104 in den gezeigten Ausführungsbeispielen die Schlägereinführöffnungen 103 zumindest teilweise. Der Seitenrahmen 104 weist üblicherweise einen starren und stabilen Werkstoff, beispielsweise Kunststoff und/oder Metall mit entsprechender Wandstärke, auf.

Der Schirmhalter 1 wird zwecks Anbringens eines Schirms an den mechanisch stabilen Seitenrahmen 104 angebracht (nicht gezeigt). Dies erfolgt mittels Klemmens des Schirmhalters 1 an den Seitenrahmen 104. Zu diesem Zweck weist der Schirmhalter 1 einen nachfolgend auch als Klemmabschnitt 2 bezeichneten Abschnitt 2 auf. Der Klemmabschnitt 2 weist eine erste Klemmflächenanordnung 3 mit zumindest einer ersten Klemmfläche 4 und eine der ersten Klemmflächenanordnung 3 in einer Klemmrichtung R1 gegenüberliegende zweite Klemmflächenanordnung 5 mit zumindest einer zweiten Klemmfläche 6 auf. Die Klemmflächenanordnungen 3, 5 sind, wie beispielsweise in Figur 3 angedeutet, in Klemmrichtung R1 relativ zueinander verstellbar. Somit lässt sich der Schirmhalter 1 mittels relativer Verschiebung der Klemmflächenanordnungen 3, 5 zueinander an den Seitenrahmen 104 anbringen und von diesem entfernen sowie an den Seitenrahmen 104 klemmen, wobei die Klemmflächenanordnung den 3, 5 in der an den Seitenrahmen 104 geklemmten Stellung in Klemmrichtung R1 näher zueinander angeordnet sind. Mit anderen Worten, der Schirmhalter 1 ist somit zwischen einer Montagestellung und einer Fixierstellung verstellbar, wobei die Klemmflächenanordnungen 3, 5 in der Fixierstellung im Vergleich zur Montagestellung in Klemmrichtung R1 näher zueinander angeordnet sind. In der Montagestellung können die Klemmflächen 4, 6 an den Seitenrahmen 104 eingeschoben und wieder vom Seitenrahmen 104 entfernt werden. In der Montagestellung beträgt der Abstand der Klemmflächenanordnungen 3, 5 zueinander in Klemmrichtung R1 zweckmäßigerweise zumindest der Wandstärke des Seitenrahmen 104 in demjenigen Abschnitt des Seitenrahmens 104, an welchen der der Schirmhalter 1 angebracht bzw. von diesem entfernt wird. In der Fixierstellung sind die Klemmflächen 4, 6 an den Seitenrahmen 104 geklemmt und fixieren somit den Schirmhalter 1 am Golfbag 100. Bevorzugt ist dabei zumindest eine der Klemmflächen 4, 6 auf der in der Fixierstellung dem Seitenrahmen 104 zugewandten Seite geriffelt ausgebildet (nicht gezeigt). Die somit zusätzlich zwischen der zumindest einen Klemmfläche 4, 6 und dem Seitenrahmen 104 erzeugte Haftreibung führt zu einer stabileren Fixierung des Schirmhalters 1 am Golfbag 100. Wie beispielsweise den Figuren 5 und 6 sowie 8 und 9 zu entnehmen ist, weist der Schirmhalter 1 zudem einen Abschnitt 7 zur Aufnahme eines Schirms (nicht gezeigt) auf. Der Abschnitt 7 wird nachfolgend auch als Halterabschnitt 7 bezeichnet und steht vom Klemmabschnitt 2 ab.

In einem System 1000 ist also der Schirmhalter 1 mittels den Klemmfläche 4, 6 an den Golfbag 100 geklemmt und somit lösbar am Golfbag 100 angebracht.

Der Schirmhalter 1 ist in den gezeigten Ausführungsbeispielen in einer quer zur Klemmrichtung R1 verlaufenden Richtung R2, welche nachfolgend auch als Höhenrichtung R2 bezeichnet wird, einseitig offen, sodass der Seitenrahmen 104 in der Montagestellung zwischen den Klemmflächenanordnungen 3, 5 eingeschoben werden kann. In den gezeigten Ausführungsbeispielen steht ferner der Halterabschnitt 7 auf der in Höhenrichtung R2 von der offenen Seite abgewandten Seite des Klemmabschnitts 2 ab.

Die jeweilige Klemmflächenanordnung 3, 5 kann prinzipiell eine einzige Klemmfläche 4, 6 aufweisen. In den gezeigten Ausführungsbeispielen weist die erste Klemmflächenanordnung 3 rein beispielhaft eine einzige erste Klemmfläche 4 auf. Bei diesen Ausführungsbeispielen besteht die erste Klemmflächenanordnung 3 also aus der ersten Klemmfläche 4. In den Ausführungsbeispielen der Figuren 3 bis 8 weist die zweite Klemmflächenanordnung 5 rein beispielhaft eine einzige zweite Klemmfläche 6 auf. Bei diesen Ausführungsbeispielen besteht also die zweite Klemmflächenanordnung 5 also aus der zweiten Klemmfläche 6. Beim Ausführungsbeispiel der Figur 4 weist die zweite Klemmflächenanordnung 5 rein beispielhaft zwei zueinander beabstandete zweite Klemmflächen 6 auf. Die zweiten Klemmflächen 6 sind dabei in einer quer zur Klemmrichtung R1 und quer zur Höhenrichtung R2 verlaufenden Richtung R3 zueinander beabstandet. Die Richtung R3 wird nachfolgend auch als Längsrichtung R3 bezeichnet.

Die Figuren 3 bis 7 zeigen jeweils Ansichten, in welchen keine der Klemmflächenanordnungen 3, 5 sichtbar wäre. Zum besseren Verständnis ist die zweite Klemmflächenanordnung 5 dennoch und gestrichelt dargestellt.

In den gezeigten Ausführungsbeispielen weist der Klemmabschnitt 2 zwei einander in Klemmrichtung R1 gegenüberliegende Schenkeln 8, 9, nämlich einen ersten Schenkel 8 und einen zweiten Schenkel 9, auf. Dabei weist der erste Schenkel 8 die erste Klemmflächenanordnung 3 auf. In den gezeigten Ausführungsbeispielen ist die erste Klemmflächenanordnung 3 am ersten Schenkel 8 ausgebildet und erstreckt sich somit in Längsrichtung R3 entlang der gesamten Erstreckung des ersten Schenkels 8. Die zweite Klemmflächenanordnung 5 ist auf der der ersten Klemmflächenanordnung 3 in Klemmrichtung R1 zugewandten Seite des zweiten Schenkels 9 angeordnet und in Klemmrichtung R1 relativ zum zweiten Schenkel 9 verstellbar. Mittels dieser Verstellung ist der Schirmhalter 1 zwischen der Montagestellung und der Fixierstellung verstellt. Somit ist die zweite Klemmflächenanordnung 5 nicht Bestandteil des zweiten Schenkels 9.

In den gezeigten Ausführungsbeispielen ist die zweite Klemmflächenanordnung 5 mittels zumindest eines Körpers 10 in Klemmrichtung R1 verstellt, wobei der Körper 10 nachfolgend auch als Verstellkörper 10 bezeichnet wird. Dabei ist der zumindest eine Verstellkörper 10 durch zumindest eine Öffnung 11 im zweiten Schenkel 9 geführt, welche nachfolgend auch als Schenkelöffnung 11 bezeichnet wird. Beim Ausführungsbeispiel der Figur 4 weist der Schirmhalter 1 für die jeweilige zweite Klemmfläche 6 der zweiten Klemmflächenanordnung 5 einen zugehörigen solchen Verstellkörper 10, also zwei Verstellkörper 10 auf. Dabei ist der jeweilige Verstellkörper 10 durch eine zugehörige Schenkelöffnung 11 geführt.

In den Figuren 3 bis 8 sind die Verstellkörper 10 zumindest nicht gänzlich und/oder die Schenkelöffnungen 11 nicht sichtbar. Zum besseren Verständnis sind dennoch eigentlich nicht sichtbare Teile der Verstellkörper 10 und/oder Schenkelöffnungen 11 dargestellt.

Wie in Ausführungsbeispielen gezeigt, kann der jeweilige Verstellkörper 10 auf der von der zweiten Klemmflächenanordnung 3 abgewandten Seite des zweiten Schenkels 9 einen Griff 18 zum manuellen Verstellen der zweiten Klemmflächenanordnung 5 in Klemmrichtung R1 aufweisen, welcher nachfolgend auch als Verstellgriff 18 bezeichnet wird. In den gezeigten Ausführungsbeispielen ist der jeweilige Verstellkörper 10 in der Art einer Schraube 12 ausgebildet, weist also ein nicht sichtbares/gezeigtes Gewinde auf, das mit einem zugehörigen Gegengewinde (nicht gezeigt) des zweiten Schenkels 9 in Eingriff steht, derart, dass die zweite Klemmflächenanordnung 5 mittels Drehung des zumindest einen Verstellkörpers 10 zwischen der Montagestellung und der Fixierstellung verstellt ist. Das jeweilige Gegengewinde kann in der dem Verstellkörper 10 zugehörigen Schenkelöffnung 11 ausgebildet sein (nicht gezeigt).

Wie vorstehend erläutert, erstreckt sich die erste Klemmflächenanordnung 3 in den gezeigten Ausführungsbeispielen in Längsrichtung R3 und somit quer zur Klemmrichtung R1 über die gesamte Erstreckung des ersten Schenkels 8 und somit des Klemmabschnitt 2. Wie den Figuren 4 bis 8 ferner entnommen werden kann, erstreckt sich die zweite Klemmflächenanordnung 5 in Längsrichtung R3 und somit quer zur Klemmrichtung R1 über zumindest 50 % der Erstreckung des zweiten Schenkels 9 und somit des Klemmabschnitts 2. Das heißt, dass die Summe der Erstreckung aller zweiten Klemmflächen 6 in Längsrichtung R3 zumindest 50 % der Erstreckung des zweiten Schenkels 9 und somit des Klemmabschnitts 2 entspricht. Da sich im System 1000 der Abschnitt des Seitenrahmens 104, an welchem der Schirmhalter 1 lösbar angebracht ist, in Längsrichtung R2 länglich erstreckt, erstreckt sich somit die jeweilige Klemmflächenanordnungen 3, 5 entlang der Längserstreckung des zugehörigen Abschnitts des Seitenrahmens 104 über zumindest 50 % der Erstreckung des Klemmabschnitts 2. Auf diese Weise kommt es zu einer erhöhten mechanischen Stabilität der Fixierung des Schirmhalters 1 am Golfbag 100.

Zum Aufnehmen des nicht gezeigten Schirms ist beispielsweise eine Aufnahme 51 vorgesehen. Die Aufnahme 51 kann hierbei Bestandteil des Halterabschnitt 7 sein. In den gezeigten Ausführungsbeispielen weist der Halterabschnitt 7 keine solche Aufnahme 51 auf, sondern ist zum Anbringen eines Trägers 50 mit einer solchen Aufnahme 51 ausgestaltet. Der Träger 50 ist in den Figuren 5 und 6 bis 9 beispielhaft gezeigt und wird nachfolgend auch als Schirmträger 50 bezeichnet. Zu diesem Zweck weist der Halterabschnitt 7 einen vom Klemmabschnitt 2 abstehenden Fuß 13 zum lösbaren Anbringen eines solchen Schirmträgers 50 auf, wobei der Fuß zum Klemmabschnitt 2 fest, also unverstellbar sein kann. Der Fuß 13 dient in den gezeigten Ausführungsbeispielen somit als ein Adapter 14 zum Anbringen unterschiedlich geformter Schirmträger 50, sofern eine Schnittstelle 15 des Adapters 14 mit einer mit dieser Schnittstelle 15 zu verbindenden Gegenschnittstelle 52 des Schirmträgers 50 kompatibel ist. In den gezeigten Ausführungsbeispielen ist der Fuß 13 integral am Klemmabschnitt 2 ausgeformt und steht in Höhenrichtung R2 ab.

Die Aufnahme 51 des Schirmhalters 50 weist eine vom Halteabschnitt 7 entfernte Öffnung 56 auf, die nachfolgend auch als Aufnahmeöffnung 26 bezeichnet wird. Ein Schirm wird dabei über die Aufnahmeöffnung 56 in die Aufnahme 51 eingeführt. In den gezeigten Ausführungsbeispielen ist die Aufnahmeöffnung 56 dem Fuß 13 des Halteabschnitts 7 gegenüberliegend angeordnet.

Wie in den in den gezeigten Ausführungsbeispielen angedeutet, kann die Schnittstelle 15 eine Schraubenaufnahme 16 zum Einschrauben einer Schraube 53 der Gegenschnittstelle 52 aufweisen, wobei die Schraube 53 nachfolgend zur besseren Unterscheidung auch als Trägerschraube 53 bezeichnet wird. Somit ist es auch möglich, den Schirmträger 50 relativ zum Klemmabschnitt 2 und somit relativ zum Golfbag 100 um eine Achse A zu kippen und zu fixieren, welche nachfolgend auch als Kippachse A bezeichnet wird. In der Folge können beispielsweise eine gekippte Stellung des Golfbags 100, in welcher der Golfbag 100 mittels Standbeinen 105 abgestellt wird, ausgeglichen werden. Die Kippachse A verläuft im gezeigten Ausführungsbeispiel dabei entlang der Klemmrichtung R1 und insbesondere parallel zur Klemmrichtung R1.

Der Schirmträger 50 weist in den Ausführungsbeispielen der Figuren 5 und 6 einen verstellbaren Klemmkörper 54 auf, mittels welcher sich der nicht gezeigte Schirm, beispielsweise ein nicht gezeigter Griff des Schirms, in der Aufnahme 51 lösbar einklemmen lässt.

Alternativ oder zusätzlich, in den gezeigten Ausführungsbeispielen alternativ, kann der Schirmhalter 50, wie den Figuren 8 und 9 gezeigt, eine seitlich in die Aufnahme 51 dringende Feder 55 aufweisen. Die Feder 55 ist derart geformt, dass sie hin zur Aufnahme federnd wirkt. Somit kann eine in die Aufnahme 51 eingeführter Schirm in der Aufnahme 51 gehalten werden. Die Feder 55 ist in den gezeigten Ausführungsbeispielen zur Aufnahmeöffnung 56, insbesondere hin zum Fuß 13 des Halterabschnitts 7, versetzt angeordnet. Dabei dringt die Feder, wie insbesondere Figur 9 entnommen werden kann, mit zunehmendem Abstand zur Aufnahmeöffnung 56 weiter in die Aufnahme 51. Dabei kann die Feder 55 eine hin zur Aufnahme 51 konkave Form aufweisen. Wie insbesondere Figur 9 zu entnehmen ist, kann der Schirmhalter 50 samt Feder 55 einteilig, insbesondere als Spritzgussbauteil, ausgebildet sein.

Der Schirmhalter 1 kann, wie beispielhaft in den Figuren 6 und 7 gezeigt, im Klemmabschnitt 2 einen zu den Klemmflächenanordnungen 3, 5 beabstandeten und entlang der Klemmrichtung R1 verlaufenden Halterdurchgang 17 zur zusätzlich Befestigung am Golfbag 100 aufweisen. Dabei kann der Schirmhalter 1 einen einzigen solchen Halterdurchgang 17 aufweisen, wie in Figur 6 gezeigt. Auch kann der Schirmhalter 1 zwei oder mehr solche Halterdurchgänge 17 aufweisen, welche zueinander, in den gezeigten Ausführungsbeispielen und bevorzugt in Höhenrichtung R2 beabstandet sind. Beim Ausführungsbeispiel der Figur 7 weist der Schirmhalter 1 zwei solche Halterdurchgänge 17 auf, welche in Höhenrichtung R2 zueinander beabstandet und in Längsrichtung R3 versetzt angeordnet sind. Mittels des Haltedurchgangs 17 kann eine zusätzliche Stabilisierung des Schirmhalters 1 am Golfbag 100 erreicht werden. Zu diesem Zweck weist der Golfbag 100, wie in Figur 1 angedeutet, im Bereich des Seitenrahmens 104 einen dem Halterdurchgang 17 zugehörigen Taschendurchgang 106 auf. Im gezeigten Ausführungsbeispiel ist der Taschendurchgang 106 im Seitenrahmen 104 ausgebildet. Dabei wird ein lediglich in Figur 6 angedeuteter Befestigungskörper 107 lösbar durch den Taschendurchgang 106 und den Halterdurchgang 17 geführt und gesichert. Der Befestigungskörper 107 kann, wie in Figur 6 angedeutet, in der Art eines Stifts 108 ausgebildet sein. Ebenso kann der Befestigungskörper 108 in der Art einer Schraube (nicht gezeigt) 108 lösbar durch den Taschendurchgang 106 und den Halterdurchgang 17 geführt sein.

## Patentansprüche

1. Schirmhalter (1) für einen Golfbag (100),
- mit einem Klemmabschnitt (2) zum Klemmen des Schirmhalters (2) an einen Schlägereinführöffnungen (103) des Golfbags (100) umgebenden Seitenrahmen (104) des Golfbags (100),
- wobei der Klemmabschnitt (2) eine erste Klemmflächenanordnung (3) mit zumindest einer ersten Klemmfläche (4) und eine der ersten Klemmflächenanordnung (3) in einer Klemmrichtung (R1) gegenüberliegende zweite Klemmflächenanordnung (5) mit zumindest einer zweiten Klemmfläche (6) aufweist,
- wobei die Klemmflächenanordnungen (3, 5) in Klemmrichtung (R1) relativ zueinander verstellbar sind, sodass der Schirmhalter (1) zwischen einer Montagestellung und einer Fixierstellung verstellbar ist, in welcher die Klemmflächenanordnungen (3, 5) im Vergleich zur Montagestellung in Klemmrichtung (R1) näher zueinander angeordnet sind,
• wobei in der Montagestellung die Klemmflächen (4, 6) an den Seitenrahmen (104) eingeschoben und wieder vom Seitenrahmen (104) entfernt werden können,
• wobei in der Fixierstellung die Klemmflächen (4, 6) an den Seitenrahmen (104) geklemmt sind und somit den Schirmhalter (1) am Golfbag (100) fixieren,
- mit einem vom Klemmabschnitt (2) abstehenden Halterabschnitt (7) zur Aufnahme eines Schirms.

2. Schirmhalter nach Anspruch 1,
**dadurch gekennzeichnet,**
- **dass** sich zumindest eine der Klemmflächenanordnungen (3, 5) quer zur Klemmrichtung (R1) über zumindest 50 % der Erstreckung des Klemmabschnitts (2) erstreckt, und/oder
- **dass** sich zumindest eine der Klemmflächenanordnungen (3, 5) entlang einer Längserstreckung des zugehörigen Abschnitts des Seitenrahmens (104) über zumindest 50 % der Erstreckung des Klemmabschnitts (2) erstreckt.

3. Schirmhalter nach Anspruch 1 oder 2,
**dadurch gekennzeichnet,**
- **dass** der Klemmabschnitt (2) einen ersten Schenkel (8) und einen dem ersten Schenkel (8) in Klemmrichtung (R1) gegenüberliegenden zweiten Schenkel (9) aufweist,
- **dass** der erste Schenkel (8) die erste Klemmflächenanordnung (3) aufweist,
- **dass** die zweite Klemmflächenanordnung (5) auf der der ersten Klemmflächenanordnung (3) zugewandten Seite des zweiten Schenkels (9) angeordnet und in Klemmrichtung (R1) relativ zum zweiten Schenkel (9) verstellbar ist, sodass der Schirmhalter (1) mittels Verstellung der zweiten Klemmflächenanordnung (5) zwischen der Montagestellung und der Fixierstellung verstellt ist.

4. Schirmhalter nach Anspruch 3,
**dadurch gekennzeichnet,**
- **dass** die zweite Klemmflächenanordnung (5) mittels zumindest eines Verstellkörpers (10) in Klemmrichtung (R1) verstellt ist,
- **dass** der zumindest eine Verstellkörper (10) durch zumindest eine Schenkelöffnung (11) im zweiten Schenkel (9) geführt ist.

5. Schirmhalter nach Anspruch 4,
**dadurch gekennzeichnet,**
- **dass** zumindest einer der wenigstens einen Verstellkörper (10) auf der von der zweiten Klemmflächenanordnung (5) abgewandten Seite des zweiten Schenkels (9) einen Verstellgriff (18) zum manuellen Verstellen der zweiten Klemmflächenanordnung (5) in Klemmrichtung (R1) aufweist, und/oder
- **dass** zumindest einer der wenigstens einen Verstellkörper (10) ein Gewinde aufweist, das mit einem Gegengewinde des zweiten Schenkels (9), insbesondere der zugehörigen Schenkelöffnung (11), in Eingriff steht, sodass die zweite Klemmflächenanordnung (5) mittels Drehung des Verstellkörpers (10) zwischen der Montagestellung und der Fixierstellung verstellt ist.

6. Schirmhalter nach einem der Ansprüche 1 bis 5,
**dadurch gekennzeichnet,**
**dass** der Halterabschnitt (7) einen vom Klemmabschnitt (2) abstehenden Fuß (13) zum lösbaren Anbringen eines eine Aufnahme (51) zum Aufnahmen eines Schirms aufweisenden Schirmträgers (50) aufweist.

7. Schirmhalter nach Anspruch 6,
**dadurch gekennzeichnet,**
**dass** der Fuß (13) derart ausgestaltet ist, dass der aufgenommene Schirm relativ zum Klemmabschnitt (2) um eine Kippachse (A) kippbar ist.

8. Schirmhalter nach Anspruch 7,
**dadurch gekennzeichnet,**
**dass** die Kippachse (A) entlang der Klemmrichtung (R1), insbesondere parallel zur Klemmrichtung (R1), verläuft.

9. Schirmhalter nach einem der Ansprüche 1 bis 8,
**dadurch gekennzeichnet,**
**dass** der Klemmabschnitt (2) einen zu den Klemmflächenanordnungen (3, 5) beabstandeten und entlang der Klemmrichtung (R1) verlaufenden Halterdurchgang (17) zur zusätzlich Befestigung am Golfbag (100) aufweist.

10. Schirmhalter nach einem der Ansprüche 6 bis 9,
**dadurch gekennzeichnet,**
**dass** der Schirmträger (50) eine seitlich in die Aufnahme (51) dringende Feder (55) aufweist, die in die Aufnahme (51) hin federnd wirkt, sodass die Feder (55) einen in die Aufnahme (51) geführten Schirm in der Aufnahme (51) hält.

11. Schirmhalter nach Anspruch 10,
**dadurch gekennzeichnet,**
**dass** die Feder (55) zu einer Aufnahmeöffnung (56) der Aufnahme (51) zum Einführen eines Schirms in die Aufnahme (51) versetzt angeordnet ist.

12. Schirmhalter nach Anspruch 10 oder 11,
**dadurch gekennzeichnet,**
- **dass** die Aufnahme (56) eine Aufnahmeöffnung (56) zum Einführen eines Schirms in die Aufnahme (51) aufweist und die Feder (55) mit zunehmendem Abstand zur Aufnahmeöffnung (56) weiter in die Aufnahme (51) dringt, und/oder
- **dass** die Feder (55) hin zur Aufnahme (51) konkav geformt ist.

13. Schirmhalter nach einem der Ansprüche 10 bis 12,
**dadurch gekennzeichnet,**
**dass** der Schirmträger (51) samt Feder (55) einteilig, insbesondere als Spritzgussbauteil, ausgebildet ist.

14. System (1000) mit einem Golfbag (100) und einem Schirmhalter (1) nach einem der vorhergehenden Ansprüche,
- wobei der Golfbag (100) Schlägereinführöffnung (103) zum Einführen und Entnehmen von Golfschlägern (102) und einen wenigstens eine der Schlägereinführöffnungen umgebende Seitenrahmen (104) aufweist,
- wobei der Schirmhalter (1) mittels der Klemmflächenanordnungen (3, 5) lösbar am Seitenrahmen (104) angebracht ist.

15. Verwendung eines Schirmhalters (1) nach einem der vorhergehenden Ansprüche zum lösbaren Anbringen eines Schirms an einem Golfbag (100).
